# EUROPÄISCHE PATENTSCHRIFT

(11) **EP 0 012 812 B1**
(45) Veröffentlichungstag und Bekanntmachung des Hinweises auf die Patenterteilung: **09.06.1982**
(21) Anmeldenummer: 79104182.5
(22) Anmeldetag: 29.10.1979
(51) Int. Cl.: H01F 7/08, H01H 71/32, H01H 36/00, B41J 9/36

(54) **Magnetische Betätigungsvorrichtung mit Flussmodulation**
Magnetic modulated-flux actuator
Actionneur électro-magnétique à modulation de flux

(30) Priorität: 29.12.1978 US 974297
(43) Veröffentlichungstag der Anmeldung: 09.07.1980
(73) Patentinhaber: International Business Machines Corporation, Armonk, N.Y. 10504 (US)
(72) Erfinder: Helinski, Edward Frank, Johnson City, NY 13790 (US)
(74) Vertreter: Böhmer, Hans Erich, Dipl.-Ing.

## Beschreibung

Die Erfingung betrifft eine magnetische Betätigungsvorrichtung, bei der ein Betätigungselement oder ein Anker gegen eine Vorspannungskraft durch magentische Anziehung zur selektiven Freigabe in eine Arbeitslage in einer zurückgezogenen Position gehalten wird, gemäss dem ersten Teil des Anspruches 1.

Elektromagnetische Betätigungsvorrichtungen, wie z.B. Relais oder Druckhammermagneten, sind allgemein bekannt, bei denen ein magnetischer Anker durch die kompensierende Wirkung einer Kompensationswicklung aus der angezogenen Position ausgelöst wird. Der magnetische Haltefluß kann dabei in solchen Vorrichtungen durch einen Permanentmagneten oder elektromagnetische Spulen erzeugt werden, die entweder mit Gleichstrom oder mit Wechselstrom gespeist werden. Der Anker oder das BetätIgungselement wird dadurch zurückgezogen, daß die Erregung der Kompensatlonsspule abgeschaltet wird, während der normale Haltefluß beibehalten wird, oder durch ein einen zusätzlichen Fluß erzeugendes Mittel oder aber durch eine mechanische Rückstellvorrichtung.

Derartige Betätigungsvorrichtungen bestehen häufig aus mehrschenkligen Kernen, gewöhnlich mit drei Schenkeln zur Darstellung mehrerer Flußpfade, längs derer eine magnetomotorische Kraft durch die Kompensationsspule zur Ausiösung des Ankers umgeleitet werden kann. Obgleich die Haltekraft durch eine von Wechselstrom durchflossene Wicklung oder Spule erzeugt werden kann, so wird der Haltefluß doch vorzugsweise durch eine von Gleichstrom durohflossene Spule oder durch einen Permanentmagneten erzeugt, da diese schneller arbeiten, kleiner sind und einen geringeren Leistungsbedarf aufweisen. Durch Wechselstrom betätigte Vorrichtungen sind beispielsweise in den US-Patentschriften 2 509 835 und 3 389 310 offenbart. Bei jeder dieser bekannten Vorrichtungen wird die primäre magnetomotorische Kraft durch eine von Wechselstrom durchflossene Spule erzeugt, während die Freigabe oder die Anziehung des Ankers oder des Betätigungselements durch Öffnen oder Schließen des Stromkreises einer auf dem Mittelschenkel des Kerns angeordneten Sekundärwicklung gesteuert wird, durch die der Haltefluß entweder nach dem Anker hin oder von dem Anker weg gelenkt werden kann. In den US-Paterttschriften 1 956 279 und 3 659 238 werden als ein Schenkel eines Magnetkerns Permanentmagnete verwendet, und die Kompensationsspu- )en sind dabei auf dem anderen Schenkel untergebracht und können damit selektiv den primären Hattefluß von dem Schenkel des Kerns abziehen, der das Betätigungselement zurückhält.

In jeder dieser Patenschriften muß die Kompensationsspule mit einem so starken Strom erregt werden, daß der Fluß im Anker oder im Betättgungseiement des Kerns ausreichend reduziert wird. Dies ist gewöhnlich eine konstante Größe. Bei niedrigem Tastverhältnis oder niedriger Arbeitsfrequenz ist die Eingangsenergie von untergeordneter Bedeutung. In Anwendungsgebieten mit sehr hohem Tastverhältnis oder hoher Betriebsfrequenz ist die Eingangsenergie jedoch von wesentlicher Bedeutung, erzeugt Wärme oder erfordert größere und damit aufwendigere Teile, damit die nötigen Ströme verarbeitet werden können.

Für die Erfindung ist es wesentlich, daß bei einer zyklischen Veränderung des magnetischen Widerstandes im variablen Nebenschlußkreis im Minimum der Flußdichte der den Anker auslösende Impuls gleichzeitig mit einem von dem sich drehenden Nebenschluß 13 abgeleiteten Taktimpuls über ein UND-Glied die Erregung der Kompensationsspule bewirkt. D.h. für eine Auslösung müssen kleinster magnetischer Widerstand, Taktimpuls und Auslösebefehl zusammen fallen. Nur dann ist eine exakte Auslösung des Druckhammers möglich.

Die FR-A-1381216 unterscheidet sich in mehreren, erfindungswesentlichen Punkten vom Anmeldungsgegenstand. Der magnetische Nebenschluß ist nicht stetig und zyklisch veränderbar. Vgl. Seite 1, rechte Spalte, Zeilen 1 bis 5. Normalerweise befindet sich der Nebenschluß 20 in der in Fig. 1 gezeigten Stellung. Ein geringer Zuwachs genügt, daß der Nebenschluß 20 in die Mittellage zwischen die Pole 16, 17 gezogen wird, wo sich seine Position stabilisiert. Mit den durch Wechselstrom oder durch Einweggleichrichtung gewonnenem pulsierenden, Gleichstrom angesteuerten Wicklungen n₁ und n₂ wird der FIuß φ₁ > φ₂, d.h. der Fluß φ₂ wird erneut abgeschwächt, so daß der Anker 6 unter der Kraft der Feder 9 freikommt. D.h. die Flußabschwächung erfolgt in zwei Stufen. Die erste Phase erfolgt durch den Übergang von 20 in die stabile Lage und die zweite Phase durch die Erregung von n₁ und n₂.

Diese bekannte Vorrichtung ist für eine genau gesteuerte präzise, mit hoher Geschwindigkeit steuerbare Auslösung eines Druckhammers ungeeignet, insbesondere wenn man an die Pendelbewegung des an einer Feder 8 vorgespannten Nebenschlusses 20 denkt und vor allem daran, daß vorzugsweise dieser Nebenschluß so robust gemacht werden soll, daß er als mechanischer Energiespeicher dient, der sich während mehrerer HalbperIoden verschiebt.

Gemäss der FR-A-1 439143 ist ein Permanentmagnet 1 zwischen zwei Weicheisen-Polschuhen 2 eingespannt. In Ausnehmungen 6 dieser Poischuhe ist ein Betätigungsglied drehbar angeordnet und bildet normalerweise einen Flußpfad mit geringem magnetischen Widerstand. Dreht man 6 um 90°, dann wird der magnetische Widerstand dieses Flußpfades hoch, so daß nunmehr die Anziehungskraft der Polschuhe 2 ausreicht, den Anker 3 gegen die Wirkung der Feder 4 rasch anzuziehen.

Die US-A-2 319 937 betrifft eine magnetische Wählvorrichtung für einen Fernsprechapparat mit einem normalerweise offenen Reedrelais. Der Anker 9 bewirkt bei aufgelegtem Handapparat einen Nebenschluß für den Permanentmagnet 7. Nach Abheben des Handapparates kommt 7 auf 8 zur Wirkung, d.h. das Reed-Relais 8 zieht an. Die Speichen der aus weichmagnetischem Material bestehenden Wählscheibe unterbrechen, wenn die Wählscheibe abläuft, das von Permanentmagneten 7 auf das Reedrelais 8 einwirkende Magnetfeld und bewirken damit ein sich wiederholendes Öffnen und Schließen der Kontakte. Auch diese bakannte Vorrichtung, deren Impulsgabe im Bereich zwischen 100 und 1 000 µsec liegt, mit einer Toleranz von ±10 %, ist für die der Erfindung zugrundeliegende Aufgabe selbst als Anregung unbrauchbar.

Aufgabe der Erfindung ist es also, eine magnetische Steuerung für eine magnetische Betätigungsvorrichtung zu schaffen, die eine wesentlich geringere Eingangsenergie für die Kompensationsspule zur Freigabe des Betätigungselements benötigt.

Diese Aufgabe wird durch den kennzeichnenden Teil des Ansprüches 1 gelöst.

Die neue elektromagnetische Betätigungsvorrichtung weist dabei mindestens zwei Alternativ-Flußpfade auf, wobei der magnetische Widerstand des einen Flußpfades zyklisch verändert wird und die Erregung der Kompensationsspule mit dem Auftreten eines niedrigen magnetischen Widerstands in dem einem Flußpfad koordiniert wird und damit die Freigabe des Betätigungseiements im zweiten Flußpfad bewirkt.

Insbesondere soll die neue elektromagnetische Betätigungsvorrichtung einen Flußpfad für eine auslösbare Rückhaltung des Betätigungselements und einen anderen dazu parallelen Flußpfad mit zyklisch veränderbaren magnetischen Widerstand aufweisen, wodurch in gleicher Weise die Flußdichte des ersten Flußpfades zyklisch veränderbar ist, wobei dann die Kompensationsspule zu den Zeiten erregbar ist, in denen die Flußdichte verringert ist, so daß das Betätigungselement bei kleinerer elektrischer Eingangsenergie ausgelöst wird.

Diese der Erfindung zugrunde liegende Aufgabe wird für eine elektromagnetische Betätigungsvorrichtung beispielsweise dadurch gelöst, daß ein abgewandelter dreischenkliger Magnetkern vorgeschlagen wird, dessen erster oder Mittelschenkel ein Permanentmagnet ist, dessen zweiter Schenkel ein bewegliches Betätigungselement enthält, das in Richtung auf eine Arbeitsposition vorgespannt ist, während der dritte Schenkel Schaltmittel zur Veränderung des magnetischen Widerstandes enthält. Der vom Permanentmagneten ausgehende Fluß durchfließt zwei parallele Flußpfade durch den zweiten und dritten Schenkel, wobei der Hauptflußpfad das Betätigungselement durchsetzt, das als Anker dient, während der Nebenflußpfad durch den Schenkel mit variablem magnetischen Widerstand verläuf. Die Veränderungen im magnetischen Widerstand werden durch einen Luftspalt erzeugt, in dem ein zyklisch rotierbares magnetisch permeabies Bauelement angeordnet ist, das die magnetischen Leitwerte des Luftspalts zu verändern vermag. Eine Kompensationsspule ist in einem der Flußpfade angeordnet, wird gleichzeitig damit erregt und leitet damit den Fluß vom Hauptflußpfad zu dem Zeitpunkt ab, wenn das rotierende Bauelement mit einem Paar Poischuhen in dem dritten Schenkel ausgerichtet ist und damit den kleinsten magnetischen Widerstand liefert. Das Betätigungselement wird dann ausgelöst, wenn die Flußdichte im Betätigungsschenkel verringert und in dem Flußpfad mit veränderlichen magnetischen Widerstand größer ist, so daß eine geringere Energie zur Ableitung eines kleineren Teils des Halteflusses erforderlich ist. Wird die Erregung der Kompensationsspule abgeschaltet und dreht sich das rotierende Bauelement zyklisch nach einem größeren magnetischen Widerstand, dann ist die magnetomotorische Kraft des Permanentmagneten in der Lage, das ausgelöstie Betätigungsglied wieder zurückzuholen.

Die erfinfungsgemäße Vorrichtung hat den Vorteil, daß durch den Permanentmagneten ein nur in einer Richtung fließender Magnetfluß erzeugt wird, während eine zyklisch sich ändernde Kraft für die Rückhaltung des Ankers oder Betätigungselements erzeugt wird. Solange das Betätigungselement gegen eine der Polflächen eines; Schenkels des Kerns angezogen ist, kann die darin vorhandene Flußdichte wegen der unmittelbaren Nachbarschaft von Betätigungselement und Polschuh bis auf geringe Werte verringert werden. Die neue Vorrichtung gestattet auch, daß eine Mehrzahl von Betätigungsvorrichtungen einzeine Bauelemente gemeinsam benutzten und damit die Anzahl der Treiberstufen verringert werden kann.

Die Erfindung wird nunmehr anhand von Ausführungsbeispielen in Verbindung mit den beigefügten Zeichnungen im einzelnen erläutert.

In den Zeichnungen zeigt
Figur 1 schematisch eine magnetische Betätigunsvorrichtung gemäß der Erfindung,
Figure 2a, 2b und 2c den Verlauf der magnetischen Flußdichte des die Kompensationsspule durchfließenden Stroms und den Hub des Betätigungselements in Fig. 1, und
Figur 3 schematisch eine weitere Ausführungsform der in Fig,1 gezeigten Betätigungsvorrichtung, bei der mehrere Betätigungselemente Bauelemente gemeinsam benutzten.

In Figur ist eine magnetische Betätigungsvorrichtung gemäß der Erfindung gezeigt, die aus einem Magnetkern 10 besteht, der als Mittelschenkel einen Permanentmagneten 11, als einen Außenschenkel ein als Anker wirkendes Betätigungsglied 12 und für die Erzeugung eines veränderlichen magnetischen Widerstandes einen weiteren außen liegenden Schenkel 13 aufweist. Das Betätigungselement 12 ist hier als Druckhammer dargestellt und besteht aus federndem; magnetisch permeablen Material. Es kann beispielsweise aus Federstahl bestehen und ist an einem Polschuh 14 befestigt oder in Berührung mit diesem Polschuch angebracht. Das Betätigungselement 12 weist eine vom Polschuh 15 weggerichtete Vorspannung auf, wird jedoch durch den vom Permanentmagnet 11 über die Polschuhe 14 und 15 durch das magnetische Betätigungselement hindurchfließenden Magnetfluß gehalten.

Der dritte Schenkel des Magnetkerns 10 besteht dabei aus einem Paar von Kernabschnitten 16 und 17, die als Polschuhe dienen und die in unmittelbarer Nachbarschaft einer rotierenden Scheibe 13 angeordnet sind, die Ausschnitte 18 und Sektoren 19 aufweist und ebenfalls aus magnetisch permeablem Material besteht. Die Luftspalte 20 zwischen den Enden der so gebildeten Polschuhe und den rotierenden Sektoren 19 sind klein gehalten, damit der magnetische Widerstand des dritten Schenkels des Kerns möglichst klein gehalten ist. Die Scheibe 13 ist an einer Welle 21 befestigt, die in geeigneter Weise, wie z.B. durch einen Motor, angetrieben wird. Auf dieser Welle 21 ist auch noch eine mit Schlitzen versehene Taktgeberscheibe 22 mit lichtundurchiässigen Sektoren 23 angeordnet. Über dieser Taktgeberscheibe ist ein Wandler 24 angebracht, der eine Positionsabfühlvorrichtung enthält, wie z.B. lichteemittierende und lichtempfindliche Dioden zum Abfühlen der Lücke 25 zwischen den Sektoren 23. Dieser Wandler liefert ein Durchschaltsignal an eine Koinzidenzschaltung 26 zur Freigabe des Betätigungselements 12. Die Koinzldenzschaltung 26 hat eine zweite EIngangsleItung, über die" ein Auslösebefehl zugeführt wird. Bei zeitlichem Zusammentreffen dieser beiden Signale wird die Treiberstufe 28 betätigt und erregt die Kompensationsspule 30 auf dem oberen Querschenkel des Kerns 10. Die Kompensationsspule 30 ist dabei so gewickelt, daß sie bei Erregung die Dichte des vom Permanentmagneten ausgehenden, über die Querschenkel 16 und 17 führenden Fiusses erhöht.

Im Betrieb verläuft der Hauptfluß des Permanentmagneten 11 in dem magnetischen Stromkreis mit dem Poischuch 15, dem Betätigungselement 12 und dem Poischuh14 zurück zum Permanentmagneten. Sind die Sektoren 19 der geschlitzten Scheibe 13 jedoch in der dargestellten Position und ist die Kompensationsspule aberregt, so durchsetzt der Magnetfluß auch den Querschenkel 16, die Scheibe 13 und den Querschenkel 17 zurück zum Permanentmagneten.

Während der Rotation der Scheibe 16 durchsetzen die Sektoren 19 und die Lücken 18 miteinander abwechselnd den Raum zwischen den Querschenkeln 16 und 17, so daß die Luftspalte 20 und damit deren magnetischer Widerstand sich zyklisch verändern. Die Auswirkung der Rotation besteht dann in einer Änderung der Größe und damit der Dichte des den Betätigungsschenkel des Magnetkernes durchfließenden Msgnetflusses. In Fig. 2a ist ein idealisierter Verlauf der Flußdichte durch das Betätigungselement dargestellt und zeigt dabei einen etwa wellenförmigen Verlauf.

Wenn das Betätigungselement ausgelöst werden soll, dann wird die Kompensationswicklung 30 etwa zu dem Zeitpunkt erregt, wenn die Flußdichte im Betätigungselement am niedrigsten ist oder am tiefsten Punkt der Kurve A angelangt ist, und wenn der die Querschenkel 16 und 17 sowie die rotierende Scheibe 13 durchflie-Bende Magnetfluß seinen höchsten Wert erreicht hat. Die Taktgeberscheibe 22 und der Wandler 24 zeigen dabei die Position der Sektoren 19 in bezug auf die Querschenkel 16 und 17 an und liefern ein Durchschaltsignal an die Koinzidenzschaltung 26. Bei Auftreten eines Auslösesteuersignals in Verbindung mit einem Durchschaltsignal wird durch die Treiberstufe 28 ein Impuls erzeugt, der die Kompensationsspule 30 bei 31 in Fig. 2b erregt und einen erhöhten Fluß durch die benachbarten magnetischen Sektoren 19 erzeugt. Dieser zusätzliche Fluß ist dem durch die Poischuhe 14, 15 und das Betätigungsglied 12 gerichteten Fluß, der bereits bei seiner niedrigsten Flußdichte ist, entgegengesetzt gerichtet (vergleiche Punkt 32 in Fig. 2a). Diese Verringerung reicht aus, die das Betätigungselement 12 zurückhaltende Kraft soweit unter die Vorspannungskraft des Betätigungselements 12 abzusenken, daß sich dieses in die gestrichelt dargestellte Arbeitsstellung bewegt. Das Anlegen des Auslösestroms bei 31 und der sich dabei ergebende Hub des Betätigungselements sind in Fig. 2b und 2c gezeigt. Die gestrichtelte Linie in Fig. 2a zeigt den Schwellenwert der Haltekraft an, unterhalb der das vorgespannte Betätigungselement 12 die am Polschuch 15 auf ihn einwirkende Anziehungskraft überwindet. Der Auslöseimpuls muß lediglich so lang sein, daß die Auslösung erfolgt. Das Betätigungselement prallt zurück und bewegt sich aus seiner Arbeitsposition in eine nicht ausgelenkte neutrale Position zurück, und wenn dann der der Kompensationsspule zugeführte Impuls beendet ist, dann ist am Polschuh 15 ein ausreichend hoher Magnetfluß vorhanden, der das Betätigungselement wieder in seine zurückgezogene Position anzieht. Man sieht außerdem aus Fig.2a, daß die FluBdichte wieder zunimmt, da der magnetische Widerstand in dem gegenüberliegenden Schenkel des Kerns 10 an der Scheibe 13 wieder zunimmt. Der Permanentmagnet wird vorzugsweise so ausgewählt, daß der durch ihn erzeugte magnetische Fluß gerade ausreicht, das Betätgungselement während der Zeit der geringsten Flußdichte in seinem Schenkel angezogen zu halten. Ist der magnetische Fluß zu stark, dann werden die Flußänderungen klein, so daß der Vorteil eines kleinen, der Kompensationsspule zugeführten Stromes verloren geht. Diese Vorsichtsmaßnahme ist auch für die noch zu beschreibenden Ausführungsformen zutreffend.

Die elektromagnetische Betätigungsvorrichtung gemäß Fig. 3 ist im Prinzip genau so aufgebaut wie in Fig. 1 dargestellte Vorrichtung, wurde jedoch nur insoweit abgewandelt, daß eine Anzahl von Betätigungselementen selektiv und unabhängig voneinander selbst dann betrieben werden können, wenn ein gemeinsamer Permanentmagnet, eine gemeinsame Kompensationsspule und ein gemeinsames Antriebselement zur Erzeugung eines variablen magnetischen Widerstandes verwendet werden. Ein gemeinsamer Permanentmagnet 41 bildet den Mittelschenkel für eine magnetische Betätigungsvorrichtung 40 und eine magnetische Betätigungsvorrichtung 50. Die Betätigungsvorrichtung 40 hat einen ersten Kernabschnitt 42 mit den Polschuhen 43 und 44 und einen zweiten Kernabschnitt 45 mit den Polschuhen 46 und 47. Ein federndes, vorgespanntes Betätigungselement 48 ist am Polschuh 46 befestigt und wird vom Polschuh 43 angezogen. Zur Erzeugung eines variablen magnetischen Widerstandes ist ein Element 49 aus permeablem Material drehbar auf einer Welle 60 befestigt und liefert dann, wenn es mit den Polschuhen 44 und 47 ausgerichtet ist, einen Flußpfad mit niedrigen magnetischen Widerstand.

Die magnetische Betätigungsyorrichtung 50 ist ganz ähnlich in ihren physikalischen und magnetischen Eigenschaften aufgebaut wie die Betätigungsvorrichtung 40 und weist ein erstes Kernteil 52 mit einem Polschuh 53 und einem dem Polschuh 44 äquivalenten Poischuh, der jedoch nicht gezeigt ist, sowie ein zweites Kernteil 55 mit den Polschuhen 56 und 57 auf. Ein federndes vorgespanntes Betätigungselement 58 ist am Polschuh 56 befestigt und wird vom entsprechenden Polschuh 53 magnetisch angezogen. Zur Erzeugung eines variablen magnetischen Widerstandes ist ein magnetisch permeables Element 59 an der Welle 60 befestigt; ist jedoch hier beispielsweise gegenüber dem magnetisch permeablen Element 49 um 90° verdreht. Eine Kompensationsspule 61 ist gemeinsam um beide Kernteile 42 und 52 herum angeordnet. Die Welle 60 trägt außerdem eine Taktgeberscheibe 63 mit Aussparungen 64, die über den' Wandler 65 Durchschaltsignale erzeugen, die wie in Fig. 1 der Steuerschaltung 66 zugeführt werden.

Im Betrieb durchsetzt der vom Permanentmagneten 41 ausgehende Fluß bei der Vorrichtung 40 den Polschuh 43 des Betätigungselements 48 und den Polschuh 46, während in der Vorrichtung 50 der Hauptmagnetfluß den Polschuh 53 des Betätigungselements 58 und den Polschuh 56 durchsetzt. Wenn das jeweilige, einen variablen magnetischen Widerstand erzeugende magnetisch permeable Element 49 oder 59 nacheinander mit den entsprechenden Polschuhen 44, 47 oder 57 ausgerichtet wird, dann wird ein Teil des Halteflusses für die Betätigungseiemente über das den variablen magnetischen Widerstand erzeugende Element abgeleitet, so daß sich die Flußdichte in den Betätigungselementen 48 bzw. 58 entsprechend verringert. Wird die Welle 60 gedreht, dann ändert sich die Flußdichte und damit die magnetimotorische Kraft, die die Betätigungselemente 48 und 58 angezogen hält, zyklisch und phasenverschoben gegeneinander.

Durch geeignete Wahl der Position des Wandlers 65 in bezug auf die Ausschnitte 64 der Taktgeberscheibe 63 werden Durchschaltsignale erzeugt, die die Steuerschaltung 66 ansteuern und damit bewirken, daß ein Auslöseimpuls an die Kompensationsspule 61 abgegeben wird. Die Kompensationswicklung ist dabei derart um die beiden Schenkel 42 und 52 gewickelt, daß die Erregung dieser Kompensationsspule einen zusätzlichen Fluß erzeugt, der dazu ausreicht, lediglich dasjenige Betätigungselement freizugeben, dessen variables Element 49 oder 51 im entsprechenden Ausrichtbereich mit den entsprechenden Polschuhen des Kernes ist.

Der der Kompensationsspule 61 zugeführte Strom muß lediglich ausreichen, ein Betätigungselement dann freizugeben und auszulösen, wenn der magnetische Widerstand des entsprechenden anderen Flußpfades in der Nähe seines Kleinstwertes ist. Man sieht, daß für dargestellte Position die Erregung der Kompensationsspule 61 nur die Auslösung des Betätigungselements 48 bewirkt, bezüglich des anderen Betätigungselements 58. jedoch wirkungslos bleibt. Man sieht ferner, daß mit anderen Anordnungen derartige magnetisch permeable Elemente auf der Weit 60 mit ihrer entsprechenden Verdrehung gegenüber den anderen Elementen 49 und 59 für weitere Betätigungselemente zur Optimierung der Flußänderungen eingesetzt werden können.

Obgleich verschiedene Konstruktionen zur Erzeugung eines zyklisch sich ändernden Gleichflusses für eine Betätigungsvorrichtung gezeigt und beschrieben worden sind, können noch weitere Abwandlugen gemacht werden. So kann beispielsweise anstelle des Permanentmagneten eine elektromagnetische Haltespule vorgesehen sein, oder es können andere permanentmagnetische Materialien verwendet werden. Andere Anordnungen rotierender mehrfacher Elektromagnete lassen sich einsetzen. Die Kompensationsspule kann beipielsweise auch auf dem gegenüberliegenden Flußpfad angebracht oder an einem anderen Teil des Kerns angeordnet werden. Diese andere Anordnung kann dann für eine Auslösung, beispielsweise einen anderen Strom erfordern. Das magnetische Betätigungselement ist in zwei Ausführungsformen gezeigt und ist in jedem Fall als Blattfeder oder federndes Element ausgebildet und so einseitig eingespannt, daß es durch die Anziehungskraft des Polschuhs festgehalten wird und nach Auslösung sich in Arbeitsposition begibt. Andererseits kann das Betätigungselement auch ein unabhängig angeordnetes Element sein, das federnd durch eine Druck- oder Zugfeder in die Arbeitsposition gedrängt wird. Ferner kann das Betätigungsetement entweder durch eine zusätzliche Wicklung oder eine mechanische Vorrichtung in die Ausgangsstellung zurückgebracht werden, wenn sich diese Rückstellung durch den hier verwendeten Magnetfluß nicht erreichen läßt.

## Patentansprüche

1. Elektromagnetische Betätigungsvorrichtung mit einem mehrschenkligen Magnetkern (10) mit zwei Polschuhen (14, 15) und einem magnetischen Gleichfluß erzeugenden Schenkel (11), mit einem einseitig eingespannten, an einem Polschuh anliegenden und vom anderen Polschuh angezogenen, unter Federvorspannung stehenden und magnetisch permeablen, einen Schenkel des Magnetkerns bildenden Betätigungselement (12), mit einer Kompensationsspule (30) zur elektromagnetischen Auslösung des Betätigungselements sowie mit einem weiteren Schenkel (16, 17) mit einem Luftspalt, in dem ein den magnetischen Widerstand dieses Schenkels zwischen einem Höchstwert und einem Kleinstwert verändernder magnetischer Nebenschluß (13, 18, 19) angeordnet ist, dadurch gekennzeichnet, daß der magnetische Widerstand durch eine periodische Bewegung des Nebenschlusses (13, 18, 19) zyklisch veränderbar ist, und daß die einen dem magnetischen Gleichfluß entgegengerichteten Magnetfluß erzeugende Kompensationsspule (30) zur Auslösung des Betätigungselements (12) im Minimum des sich zyklisch ändernden magnetischen Widerstandes des dritten Schenkels (16, 17) erregbar ist.

2. Vorrichtung nach Anspruch 1, dadurch gekennzeichnet daß die den magnetischen Widerstand des dritten Schenkels zyklisch ändernde Vorrichtung eine rotierbare Scheibe (13) mit Zähnen (19) und Zahnlücken (18) ist, durch deren Drehung die Größe des Luftspaltes veränderbar, und zur zyklischen Steuerung der Erregung der Kompensationsspule (30) im Minimum der Flußdichte in damit dem den einen Schenkel des Kernes (10) bildenden Betätigungselement (12) eine synchron mit derRderung des magnetischen Widerstandes arbeitende Taktgebereinrichtung (23, 24, 25) vorgesehen ist, die bei gleichzeitiger Anwesenheit eines Auslöseimpulses die kurzzeitige Erregung der Kompensationsspule (30) bewirkt.

3. Elektromagnetische Betätigungsvorrichtung nach Anspruch 1 und 2, dadurch gekennzeichnet, daß mindestens zwei mehrschenklige Magnetkerne (40, 50) mit einem gemeinsamen, einen magnetischen Gleichfluß erzeugenden, permanetmagnetischen Mittelschenkel (41) vorgesehen sind, daß dabei jeder Kern (40, 50) je zwei Querschenkel (42, 45, 52, 55) mit an deren Enden liegenden Polschuhen (43, 44, bzw. 46, 47, 53, 56, 57) aufweist, wobei die die Betätigungselemente bildenden, magnetisch permeablen Kernteile (48, 58) einseitig an den Polschuhen (43, 53) gegen Federvorspannung angezogen sind und daß zwischen den einen Luftspalt bildenden Polschuhen (44, 47, 57) der Querschenkel (42, 45, 52, ₅₅) eine zyklisch den magnetischen Widerstand dieser Schenkel zwischen einem Höchstwert und eine Kleinstwert verändernde Vorrichtung (49, 59) angeordnet ist, daß eine die oberen Querschenkel (42, 52) umfassende gemeinsame Kompensatlonsspule (61) vorgesehen ist, und daß die einen dem magnetischen Gleichfluß entgegengerichteten Magnetfluß erzeugende Kompensationsspule (61) zur Auslösung der Betätigungselemente (48, 58) im Minimum des sich zyklich ändernden magnetischen Widerstandes der Luftspalte erregbar ist.

4. Vorrichtung nach Anspruch 6, dadurch gekennzeichnet, daß die zyklische Änderung des magnetischen Widerstandes in den Luftspaiten zeitlich gegeneinander versetzt erfolgt.

## Claims

1. Electromagnetic actuator device with a multi-leg magnetic core (10) having two pole pieces (14, 15) and one leg (11) generating a unidirectional magnetic flux, with an actuator element (12) which is fixed at one end, rests against one pole piece and is attracted by the other pole piece, and which is spring biased and consists of magnetically permeable material, and which forms one leg of the magnetic core, further having a compensating coil (30) for electromagnetically releasing the actuator element, and having another leg. (16, 17) with an air gap containing a magnetic shunt element (13, 18, 19) for modifying the magnetic resistance of this leg between a maximum and a minimum value, characterized in that the magnetic resistance can be cyclically modified through a periodic movement of the shunt element (13, 18, 19), and that the compensating coil (30) for generating a magnetic flux directed against the unidirectional magnetic flux can be energized to release the actuating element (12) in the minimum of the cyclically modified magnetic resistance of the third leg (16, 17).

2. Device as claimed in claim 1, characterized in that the device cyclically modifiying the magnetic resistance of the third leg is a rotatable disk (13) having teeth (19) and gaps (18), through whose rotation the size of the air gap can be altered, and that for cyclically altering the energizing of the compensating coil (30) in the minimum of the flux density in the actuator element (12) forming one leg of the core (10) a clock (23, 24, 25) operating synchronously with the modification of the magnetic resistance is provided which with the simultaneous presence of a release pulse briefly energizes the compensating coil (30).

3. Electromagnetic actuating device as claimed in claims 1 and 2, characterized in that at least two multi-leg magnetic cores (40, 50) with a common permanent-magnetic centre leg (41) generating a unidirectional magnetic flux are provided, that each core (40, 50) has two respective transverse legs (42, 45, 52, 55) with pole pieces (43, 44, and 46, 47, 53, 57) at their ends, the magnetically permeable core parts (48, 58) forming the actuator elements being attracted at one side to the pole pieces (43, 53) against spring biasing, and that between the air gap-forming pole pieces (44, 47, 57) of the transverse legs (42, 45, 52, 55) a device (49, 59) cyclically modifying the magnetic resistance of these legs between a maximum value and a minimum value is provided, that a common compensating coil (61) for the upper transverse legs (42, 52) is provided, and that the compensating coil (61) generating the magnetic flux directed against the unidirectional magnetic flux is energizable to release the actuating elements (48, 58) in the minimum of the cyclically altering magnetic resistance of the air gaps.

4. Device as claimed in claim 5, characterized in that the cyclical modifications of the magnetic resistance in the air gaps are staggered relative to each other with respect to time.

## Revendications

1. Dispositif d'actionnement électromagnétique comportant un noyau magnétique (10) à plusieurs branches avec deux pièces polaires (14, 15) et une branche (11) engendrant un champ magnétique unidirectionnel, un élément d'actionnement (12), fixé à l'une de ses extrémités et portant contre une pièce polaire et attiré par l'autre pièce polaire, ledit élément étant rappelé élastiquerrient et étant en matériau magnétiquement perméable et formant une branche du noyau magnétique, ledit dispositif comportant en outre une bobine de compensation (30) pour le déclenchement électromagnétique de l'élément d'actionnement, ainsi qu'une autre branche (16, . 17) avec un entrefer dans lequel est disposé un élément de shunt magnétique (13, 18, 19) pour faire varier la reluctance magnétique de cette branche entre une valeur maximum et une valeur minimum, ledit dispositif d'actionnement étant caractérisé en ce que la réluctance magnétique peut être modifiée cycliquement par un mouvement périodique de l'élément de shunt (13, 18, 19), et en ce que la bobine de compensation (30) engendrant un champ magnétique opposé audit champ magnétique unidirectionnel peut être excitée pour déclencher l'élément d'actionnement (12) à la valeur minimum de la réluctance magnétique modifiée cycliquement de la troisième branche (16, 17).

2. Dispositif selon la revendication 1, caractérisé en ce que le dispositif modifiant cycliquement la réluctance magnétique de la troisième branche est un disque rotatif (13) muni de dents (19) et d'encoches (18) par la rotation duquel la dimension de l'entrefer peut être modifiée, et en ce que pour la commande cyclique de l'excitation de la bobine de compensation (30) à la valeur minimum de l'induction dans l'élément d'actionnement (12) formant une branche du noyau (10) il est prévu un dispositif de chronologie (23, 24, 25) qui fonctionne de façon synchrone avec la modification de la réluctance magnétique et qui excite pendant un court instant la bobine de compensation (30). en la présence simultanée d'une impulsion de déclenchement.

3. Dispositif d'actionnement électromagnétique selon les revendications 1 et 2, caractérisé en ce qu'il comporte au moins deux noyaux magnétiques (40, 50) à plusieurs branches avec une branche centrale commune aimantée de façon permanente (41) et générant un champ magnétique unidirectionnel, en ce que chaque noyau (40, 50) comporte deux branches transversales (42, 45, 52, 55) avec des pièces polaires (43, 44, ou 46. 47, 53, 56, 57) à leurs extrémités, les parties du noyau (48, 58) magnétiquement perméables formant les éléments d'actionnement étant attirées à une extrémité vers les pièces polaires (43, 53) à l'encontre d'un rappel élastique, et en ce qu'entre les pièces polaires (44, 47, 57) formant un entrefer des branches transversales (42, 45, 52, 55), est disposé un dispositif (49, 59) modifiant, de façon cyclique, la réluctance magnétique de ces branches entre une valeur maximum et une valeur minimum, en ce qu'il est prévu une bobine de compensation commune (61) pour les branches transversales supérieures (42, 52), et en ce que la bobine de compensation (61) générant un champ magnétique opposé au champ magnétique unidirectionnel peut être excitée pour déclencher les éléments d'actionnement (48, 58) à la valeur minimum de la réluctance à variation cyclique des entrefers.

4. Dispositif selon la revendication 3, caractérisé en ce que les modifications cycliques de la réluctance magnétique dans les entrefers sont décalées dans le temps, l'une par rapport à l'autre.
